# FASCICULE DE BREVET EUROPEEN

(11) **EP 0 014 650 B1**
(45) Date de publication et mention de la délivrance du brevet: **11.05.1983**
(21) Numéro de dépôt: 80400164.2
(22) Date de dépôt: 04.02.1980
(51) Int. Cl.: H01Q 3/46, H01Q 3/26, H01Q 15/00

(54) **Filtre spatial adaptatif hyperfréquence et son procédé d'utilisation pour l'atténuation ou l'annulation des lobes secondaires du diagramme de rayonnement d'une antenne**
Adaptives Höchstfrequenz-Raumfilter und dessen Verfahren der Anwendung zur Abschwächung oder Unterdrückung der Nebenzipfel des Strahlungsdiagrammes einer Antenne
Microwave adaptive spatial filter and its method of use in lowering or suppressing the sidelobes of the radiation pattern of an antenna

(30) Priorité: 05.02.1979 FR 7902918
(43) Date de publication de la demande: 20.08.1980
(73) Titulaire: SOCIETE D'ETUDE DU RADANT, 91400 Orsay (FR)
(72) Inventeur: Chekroun, Claude, F-91440 Bures-sur-Yvette (FR); Michel, Yves, F-91300 Massy (FR); Sadones, Henri, F-75016 Paris (FR)
(74) Mandataire: Lerner, François

## Description

La présente invention concerne un filtre spatial pour atténuer ou annuler certains lobes secondaires du diagramme de rayonnement des antennes hyperfréquences, ainsi que les applications de ce filtre à l'élimination des effets des interférences actives ou passives (brouilleurs, fouillis d'échos de sol, de mer, etc...) lors de la réception sur l'antenne, à la détection et localisation de plusieurs brouilleurs susceptibles d'aveugler l'antenne à la réception, et aussi les applications de ce filtre à l'atténuation partielle et locale à la réception d'une antenne.

Il est possible d'améliorer le niveau des lobes diffus des antennes hyperfréquences, ou de réduire globalement la hauteur des lobes secondaires de telles antennes par modification de leur conception en s'efforçant, d'une part, pour les antennes à balayage électronique, de multiplier le nombre d'éléments et le nombre de sources de l'antenne elle-même et leurs possibilités de valeurs de déphasage, d'autre part pour tous les types d'antenne, d'utiliser des composants ayant des tolérances mécaniques et radioélectriques très sévères.

Il est par ailleurs à l'étude actuellement d'atténuer ou d'annuler certains lobes secondaires du diagramme de rayonnement d'une antenne hyperfréquence à balayage électronique, pour créer des « creux (ou « trous ou « zéros ») à la réception dans la direction de ces lobes. Pour ce faire, ou on modifie la phase et l'amplitude de chaque source élémentaire dont l'antenne est constituée afin de créer le « creux ou on combine au sein même de l'antenne plusieurs sources élémentaires que l'on commute en opposition de phase avec l'énergie reçue dans la direction du lobe secondaire concerné.

Ces antennes particulières ont des inconvénients fondamentaux :
- elles nécessitent un nombre de commande très important, donc entraînent un prix de revient important et un temps de transfert des ordres élevés entre le commutateur et le calculateur et ce d'autant plus que l'envergure de l'antenne est grande ;
- elles nécessitent un temps de commutation long, de l'ordre de la dizaine à la centaine de microsecondes pour obtenir l'atténuation ou l'annulation d'un lobe secondaire dans une direction donnée, ce qui fait que lorsque l'on emploie ce procédé pour éliminer l'effet d'un brouilleur, l'antenne est, pendant le temps de commutation, aveuglée par le brouilleur et risque ainsi de perdre les cibles suivies par les radars. Dans le cas où l'on combine plusieurs sources, la méthode monopolise une zone de l'antenne qui, au lieu de participer à l'ensemble de la fonction, sert uniquement à créer un « trou à la réception (si l'on veut créer plusieurs « trous •, les zones monopolisées sont plus nombreuses, ce qui implique une limitation à 2 ou 3 « trous à la réception).

Il est également proposé actuellement une autre méthode en cours de développement pour diminuer les effets des brouilleurs sur l'antenne qui consiste à associer à l'antenne principale directive une antenne secondaire beaucoup moins directive et de soustraire des signaux reçus par l'antenne principale ceux reçus par l'antenne secondaire. Le gain de l'antenne secondaire étant sensiblement constant pour toutes les directions de l'espace surveillé, l'énergie reçue d'un éventuel brouilleur sera du même ordre de grandeur que celle provenant de la cible dans l'antenne secondaire, ce qui n'est pas le cas pour l'antenne principale dans laquelle le gain dans la direction du brouilleur est faible. Par un corrélation spatiale, il est possible de minimiser ainsi le bruit ramené au niveau de l'antenne par un brouilleur actif ou passif.

Cette méthode a de nombreux inconvénients : elle n'est pas pleinement adaptative ; le signal reçu de la cible est sensiblement réduit dès la première soustraction, cette méthode ne peut être utilisée pour plus de deux brouilleurs. Elle est très coûteuse car elle nécessite une antenne auxiliaire pour chaque interférence extérieure et son traitement associé.

Conformément à l'invention, on procède pour atténuer ou annuler à la réception certains lobes désirés secondaires du diagramme de rayonnement d'une antenne hyperfréquence à onde polarisée linéairement d'une façon tout à fait différente, qui se caractérise par les étapes suivantes :
- on place, formant filtre, en avant de l'antenne, sur le faisceau d'émission-réception, un réseau de fils conducteurs parallèles au vecteur champ électrique de l'onde hyperfréquence chargés par des résistances telles que des diodes dont les valeurs varient de façon continue en fonction de l'intensité des courants qui les traversent ;
- on fait passer, lors de la période d'émission de l'antenne, des courants de polarisation égaux, avantageusement d'au moins quelques milliampères, dans tous les fils et dans le sens passant des diodes ;
- on fait passer, lors de la période de réception de l'antenne, dans chacun des fils, des courants de polarisation inégaux variant de quelques microampères à quelques milliampères dans le sens passant des diodes en choisissant des répartitions spatiales de courant utiles permettant d'atténuer ou supprimer les lobes secondaires désirés du diagramme.

Dans la pratique, si l'on ne connaît pas a priori la loi de répartition spatiale qui doit être appliquée, on fait varier rapidement, au moyen d'un commutateur électronique, la loi de répartition spatiale des intensités dans les fils de façon à atténuer successivement tous les lobes secondaires du diagramme de réception de l'antenne, et on conserve la ou les lois de répartition utiles permettant d'atténuer ou supprimer les lobes secondaires désirés pendant tout le restant de la période de réception.

Le procédé objet de l'invention évite ainsi totalement les inconvénients des méthodes ci-dessus rappelées :
- il utilise un filtre qui se place devant toute antenne hyperfréquence à onde polarisée linéairement, sur le trajet de l'onde émise ;
- il utilise un nombre de commandes nettement plus faible que les autres méthodes, pour une antenne de même envergure ;
- il utilise des éléments totalement extérieurs à l'antenne, et par conséquent aucune zone de l'antenne n'est monopolisée ;
- il ne nécessite pas d'antenne auxiliaire. Il est donc utilisable pour plusieurs brouilleurs simultanés, sans que le diagramme de rayonnement soit déformé de façon notable en dehors des zones intéressées ;
- l'agilité du procédé est telle qu'un lobe secondaire déterminé peut être atténué ou annulé par une commutation nécessitant un temps de l'ordre de la dizaine de nanosecondes.

On voit immédiatement l'intérêt du procédé qui permet une atténuation ou un « trou à la réception de l'antenne dans une direction quelconque avant même que l'écho reçu de la cible ne soit revenu sur l'antenne.

De plus, le procédé utilise pour sa réalisation, comme on le verra, une technologie extrêmement simple et emploie un nombre de commandes très réduit, ceci donne aux applications qui en découlent un grand intérêt tant sur le plan simplicité technologique, simplicité de mise en oeuvre et de commande que sur le plan du coût.

Enfin, ce procédé s'applique à toute antenne qu'elle soit à balayage mécanique ou à balayage électronique qui émet une onde polarisée linéairement. Il utilise un filtre qui est constitué par un réseau de fils parallèles, que l'on place parallèlement au vecteur champ électrique de l'onde plane hyperfréquence, chargés par des résistances dont les valeurs varient de façon continue en fonction de l'intensité des courants qui les traversent que l'on peut moduler à volonté dans chaque fil. On constate en fonction de la loi de répartition des courants dans les fils parallèles chargés de résistances du réseau, une modulation spatiale de l'amplitude de l'onde traversant le réseau. Pour permettre une réalisation commode du filtre, le réseau de fils parallèles est constitué de fils conducteurs parallèles, parallèles au vecteur champ électrique de l'onde émise par l'antenne, porteurs de diodes placées en séries et distribuées selon un pas constant sur chacun des fils.

Chaque fil porteur de diodes est alimenté en courant électrique de polarisation des diodes dans le sens passant, par l'intermédiaire d'un commutateur qui permet de faire varier les intensités de ce courant continu dans une large gamme de valeurs du microampère à la dizaine de milliampères.

Lorsque tous les fils (et toutes les diodes) du réseau de fils sont parcourus par le même courant, (dans le sens passant des diodes), un tel réseau provoque un déphasage global identique sur l'onde hyperfréquence. De plus, les pertes d'insertion d'un tel réseau sont sensiblement inversement proportionnelles à l'intensité du courant continu traversant les fils conducteurs.

Il est connu d'interposer sur le trajet d'une onde hyperfréquence un panneau dans lequel sont insérés des fils conducteurs parallèles au vecteur champ électrique de l'onde hyperfréquence sur lesquels sont montées des diodes qui permettent, selon qu'elles sont alimentées en direct ou en inverse, de rendre les fils continus ou coupés. Ce procédé décrit notamment dans le brevet FR-A-2 063 967, dans le brevet EP-A-0 000 308 et dans le brevet US-A-3 708 796 permet d'introduire sur le trajet de l'onde un déphasage qui est fonction de l'état des fils (continus ou coupés) que l'onde rencontre. Les diodes montées sur les fils jouent alors le rôle d'interrupteurs selon qu'elles sont alimentées en direct ou en inverse. L'objet de ce panneau est de permettre par l'action du déphasage obtenu du faisceau sans déformation de commander un balayage électronique du faisceau.

Il est également connu du brevet US-A-3 392 393 d'utiliser une plaque ou un cadre comprenant des éléments de diffraction disposés en fils et en colonnes. Par le choix des tensions appliquées, on peut faire varier les courants de polarisation traversant les colonnes, et par suite obtenir un déphasage du faisceau. L'objet de ce dispositif est donc, comme dans l'art antérieur susmentionné, d'obtenir un balayage électronique de l'antenne.

L'invention au contraire consiste à interposer sur le trajet de l'onde un filtre spatial adaptatif qui, bien que constitué d'un réseau de fils conducteurs chargés par des résistances variables telles que des diodes présentant une structure semblable à celle décrite aux brevets susmentionnés FR-A-2 063 967, EP-A-0 000 308 et US-A-3 708 796, est commandé de façon tout à fait différente, comme indiqué ci-dessus et comme il sera explicité plus en détail ci-après, de sorte que, à l'émission, le filtre est quasi transparent, tandis qu'à la réception, on agit sur l'onde hyperfréquence en modifiant son amplitude et non sa phase, ce qui permet, selon la répartition des intensités des courants retenus, d'atténuer ou annuler certains lobes secondaires du diagramme de l'antenne à sa réception.

En bref, selon l'art antérieur connu, le panneau constitué de fils-diodes travaillant uniquement en direct-inverse permettait le déphasage sans déformation du faisceau, en vue d'un balayage électronique, tandis que selon l'invention, le panneau travaillant toujours en direct permet d'obtenir la déformation du faisceau et l'atténuation des lobes secondaires désirés sans déphasage.

Lorsque l'on impose une loi de répartition des intensités des courants dans les fils porteurs de diodes, toujours dans le sens passant des diodes, on remarque une modulation spatiale de l'amplitude de l'onde, et donc une modification du diagramme propre de l'antenne hyperfréquence. La modulation des intensités des courants dans les fils, pour produire une modulation spatiale donnée de l'amplitude de l'onde, est d'autant plus faible que le pas des diodes sur chaque fil conducteur est petit et que la distance entre fils conducteurs est petite. Par exemple, la modulation des intensités est faible pour un pas de moins de une longueur d'onde de l'énergie hyperfréquence dans le cas de diodes PIN.

L'effet d'une telle modulation sur le diagramme dans des directions déterminées est le suivant pour une antenne constituée de N = 2 N_{z} + 1 sources élémentaires, le diagramme de rayonnement F(O) est : où
E(6) est le diagramme de la source élémentaire ;
Aₙ est l'amplitude de l'onde à la n^{ième} source ;
λ est la longueur d'onde en espace libre ;
a est la distance entre sources ;
e est l'angle d'observation ;
6₀ est l'angle de dépointage de l'antenne.

En présence d'une telle modulation d'amplitude du type : où
m est le nombre de directions concernées par l'atténuation,
eᵢ l'amplitude de la modulation,
Si la période de la modulation,
θᵢ la phase de la modulation.

Pour une direction θⱼ, si on choisit la période de modulation telle que : on créera un « trou dans la direction θⱼ du diagramme de l'antenne si les relations suivantes sont satisfaites : où k est un entier.

On voit donc qu'en modulant l'intensité des courants traversant le réseau de fils porteurs de diodes selon une loi de répartition donnée, le filtre pourra à volonté créer dans le diagramme de l'antenne des atténuations ou des annulations de lobes secondaires dans toutes les directions déterminées désirées autres que celles du lobe principal.

Bien entendu, on peut comme on l'a fait choisir comme résistances modulables des diodes dans lesquelles on fait varier l'intensité des courants. Des diodes ayant cette propriété sont bien connues et existent sur le marché. Il s'agit des diodes PIN dans lesquelles il est possible de contrôler la résistance hyperfréquence en direct par l'intermédiaire de courant de polarisation statique : on contrôle ainsi les pertes par effet joule dans la diode.

De telles diodes ont été utilisées dans des antennes particulières, comme les antennes TACAN permettant d'obtenir un rayonnement tournant, ainsi qu'il est décrit au brevet français 2 379 177, une telle antenne à rayonnement tournant est obtenue par une modulation temporelle des courants entraînant la création d'un diagramme tournant de l'antenne à l'émission.

Dans le filtré spatial selon l'invention, si on utilise la propriété bien connue des diodes, cette utilisation est totalement différente. Le diagramme de l'antenne émettrice (quel qu'il soit) puisque comme dit ci-après le filtre s'adapte à toutes les antennes hyperfréquences émettant une onde polarisée linéairement, étant formé par l'antenne, le filtre placé sur le trajet de l'onde permet d'atténuer ou d'annuler à la réception les rayonnements dans des directions autres que celle du lobe principal : la modulation des intensités des courants dans les fils sur lesquels sont montées les diodes est une modulation à période spatiale (fonction des directions concernées). Cette modulation des intensités de courant dans les fils restant constante dans le temps, tant que les rayonnements doivent être annulés dans les directions concernées.

Il faut remarquer que l'insertion d'un tel réseau filtre constitué d'un réseau de fils porteurs de diodes traversés par des courants continus égaux de l'ordre de plusieurs milliampères sur le trajet de l'onde hyperfréquence émise par l'antenne ne présente pratiquement pas d'inconvénients aussi bien pour l'atténuation que le déphasage de cette onde à l'émission. En effet, il est toujours possible, comme il est connu par ailleurs, d'adapter le filtre dans une bande de fréquence de l'ordre de 15 % autour de la fréquence nominale de l'antenne soit en noyant le réseau de fils qui le constitue dans une couche de matériau diélectrique d'épaisseur donnée, soit en plaçant entre les fils porteurs de diodes du réseau d'autres fils coupés parallèles aux précédents et dont la longueur est calculée de façon à adapter l'ensemble pour une bande de fréquence déterminée. Il est possible encore d'utiliser comme filtre sur le trajet de l'onde deux réseaux de fils porteurs de diodes distants l'un de l'autre d'une certaine longueur dite longueur d'adaptation. Lors de l'émission de l'onde hyperfréquence le filtre est adapté selon une des méthodes indiquées ci-dessus et les fils sont tous parcourus par le même courant supérieur au milliampère. Il en résulte une atténuation à la transmission très faible et uniformément répartie sur toute la surface du filtre donc sans effet sur le diagramme de l'antenne à l'émission. Le déphasage uniforme à la transmission introduit sur l'onde hyperfréquence incidente par un tel filtre constitué d'un réseau de fils porteurs de diodes traversées par des courants identiques de l'ordre de milliampère à plusieurs dizaines de milliampères, est faible et de l'ordre de quelques degrés.

Du fait du peu d'influence à l'émission de l'insertion du filtre, on pourra bien entendu, de façon à pouvoir moduler de façon plus efficace sans provoquer une variation de phase de l'onde transmise, placer sur le trajet de l'onde hyperfréquence un filtre constitué non pas uniquement d'un seul réseau de fils à diodes mais de deux ou plusieurs, pourvu que les fils de ces réseaux soient parallèles entre eux et parallèles au vecteur champ électrique de l'onde hyperfréquence.

Il faut noter que dans ce cas le nombre de commandes à mettre en jeu pour la modulation restera très faible étant donné que les intensités dans les fils correspondants de deux ou plusieurs réseaux pourront être commandées par un circuit unique. Le filtre s'adapte aux antennes hyperfréquences fixes, aux antennes à balayage mécanique, aux antennes à balayage électronique dans un plan perpendiculaire au vecteur champ électrique de l'onde hyperfréquence émise.

Le filtre s'appliquera surtout bien aux antennes à balayage électronique qui ont, par construction, des lobes latéraux plus élevés que ceux des antennes conventionnelles.

Parmi les applications fondamentales du filtre ci-dessus figure l'élimination de l'effet du brouillage sur toute antenne hyperfréquence émettant une onde polarisée linéairement.

Lorsqu'un brouilleur perturbe le fonctionnement d'une antenne il suffit comme il est connu de créer un « trou » dans le diagramme de réception de l'antenne dans la direction du brouilleur pour supprimer son effet.

Si l'on a disposé devant l'antenne un filtre constitué d'un réseau de fils porteurs de diodes parcourus par des courants que l'on peut faire varier de façon continue et à volonté grâce à des commutateurs placés en tête des fils, comme il est décrit dans l'invention, il suffira, en faisant traverser certains fils porteurs de diodes de ce réseau par des courants d'intensité différente d'introduire une modification d'amplitude de l'onde jusqu'à créer un « trou » total dans la direction du brouilleur, en choisissant la loi de répartition des courants appropriée : un exemple de ce choix est donné ultérieurement, en fonction du type de diodes utilisé et de la disposition des diodes dans le réseau.

Dans le cas où plusieurs brouilleurs perturbent le fonctionnement de l'antenne, on créera grâce au filtre des « creux » dans chacune des directions des brouilleurs supplémentaires en choisissant la loi de répartition des courants appropriée.

Parmi les applications essentielles du filtre, figure également la localisation de plusieurs brouilleurs et ce, dans un temps inférieur au temps que met l'écho pour atteindre l'antenne.

En effet, avec un filtre dans lequel les diodes sont parcourues par des courants de l'ordre de quelques milliampères, placé devant une antenne hyperfréquence, il est possible en modulant l'amplitude, de créer successivement des « trous » dans toutes les directions autres que la direction de pointage de l'onde et ce dans un temps de l'ordre de la dizaine de nanosecondes puisqu'il suffit d'agir sur un très faible nombre de commandes correspondant à chacun des fils porteurs de diodes, complètement indépendantes de l'antenne et de modifier la répartition des courants ce qui correspond à une simple modification d'amplitude de courant dans les fils, donc réalisable en un temps très court.

Lorsque le « trou » ainsi créé, se trouve dans la direction du brouilleur, l'énergie envoyée par le brouilleur ne pénètre pas dans l'antenne, le bruit ramené au niveau de l'antenne est minimum et l'on peut ainsi en déduire la direction du brouilleur. Et ainsi de suite dans toutes les directions successives, ce qui permet donc de détecter les directions de plusieurs brouilleurs, 5 à 10, avant même que l'écho de la cible ne soit revenu sur l'antenne : ainsi on n'a pas perdu la cible et on a déterminé les directions des brouilleurs.

On peut même bien entendu suivre un brouilleur mobile en déplaçant le «trou » du diagramme de l'antenne, en suivant le mouvement du brouilleur sans difficultés particulières de commutation.

Enfin une autre application importante du filtre selon l'invention est la diminution des lobes latéraux du diagramme de réception d'une antenne rayonnant à la transmission d'une façon uniforme. On peut en effet concentrer, à l'émission, l'énergie sur la cible puisque le rayonnement uniforme de l'antenne donne le gain maximum en direction de la cible, et diminuer fortement à la réception le gain dans les directions autres que celle de la cible en provoquant une pondération spatiale de l'énergie reçue, grâce à une loi de répartition des intensités appropriées.

On donne ci-après à titre d'exemple la description de la réalisation d'un filtre comportant quatre réseaux de fils à diodes selon l'invention en se reportant à la figure 1.

31 fils conducteurs (1) de cuivre de 4/10 mm de diamètre sont placés parallèlement les uns aux autres. Chacun des fils porte des diodes (2) PIN (type HP 5082-3080) placées en série, distribuées uniformément, la distance (3) entre deux diodes sur un même fil étant de 21 mm. Les fils sont distants les uns des autres d'un écartement (4) de 56 mm. L'ensemble de ces fils est placé au centre d'une lame de polyéthylène (5) dont la constante radioélectrique Σµ est égale à 2,35 et la tangente de perte de 4 - 10-⁴, l'épaisseur (6) de cette lame est de 36 mm. On associe 4 réseaux noyés dans leur lame diélectrique, les lames se trouvant à une distance (7) de 4 mm. Une batterie (8) de 31 commutateurs est reliée aux 4 x 31 fils et permet de polariser chacune des 31 lignes avec des courants variant de 200 microampères à 20 milliampères en des temps inférieurs à 20 nanosecondes.

Le filtre constitué de ces 4 réseaux placés sur le trajet d'une onde hyperfréquence lorsque tous les fils sont polarisés uniformément atténue l'onde, en fonction de l'intensité du courant de polarisation des fils selon la figure 2 sur laquelle en abscisse figure l'intensité des courants de polarisation et en ordonnées les pertes d'insertion.

Un exemple de répartition des intensités de courant dans les fils à diode est donné en figure 3 : diagramme sur lequel figure en abscisse la position des fils et en ordonnées l'intensité du courant. Cette répartition est prévue pour l'application décrite plus loin de la détermination de 3 brouilleurs dans le cas d'une antenne du type ci-après.

Le filtre constitué de 4 réseaux est placé devant une antenne à balayage électronique balayant dans le plan gisement dont les caractéristiques sont les suivantes :
- bande de fonctionnement 2 850-3 050 mégahertz,
- largeur 1,75 m dans le plan de balayage,
- nombre de sources 31 - vecteur champ électrique parallèles aux fils,
- distance entre sources 56 mm,
- incrément de phase 22.5°
- éclairement de type GAUSSIEN avec une atténuation de 15 dB sur les bords de l'antenne.

Lorsqu'une répartition des intensités de courant dans les différents fils diodes des 4 réseaux est imposée, comme en figure 3, une modulation d'amplitude de l'onde traversant la lentille est, en application de la formule générale du type :
V(n) = 1 + 0,14 cos (15,3 n - 2,85) + 0,07 cos (- 3,33 n - 0,80) +
: 0,09 cos (- 8,42 n - 0,48)

La figure 4 montre en trait pointillé (9) le diagramme de l'antenne pointant dans une direction (10) en gisement lorsque tous les fils sont polarisés uniformément avec des courants de 30 milliampères.

En trait continu (11) le diagramme modifié sur lequel après normalisation au diagramme initial on constate que trois « creux » (12) (13) (14) ont été créés dans trois directions (- 37°, 20°, 37°) correspondant à 3 brouilleurs actifs éclairant l'antenne dans ces directions.

Aucune perturbation notable n'a été créée dans les autres directions, les autres lobes latéraux restant inférieurs à 20 dB. Toutefois une perte de 1,6 dB est observée sur le lobe principal, qui n'apparaît pas ici en raison de la normalisation des diagrammes.

On donne ci-après à titre d'exemple la description de la réalisation d'une autre application de l'invention à la recherche des directions des brouilleurs.

A partir du filtre précédemment décrit (réseau de fils porteurs de diodes parcourus par des courants que l'on peut faire varier) et d'antenne à balayage électronique, on fait varier l'ensemble des courants dans les fils de telle manière que les 3 paramètres : amplitude, période et phase, nécessaires à la modulation satisfassent aux relations précédemment indiquées, de façon à créer un « creux » dans le diagramme de rayonnement de l'antenne. On déplace le « creux par modification simultanée des 3 paramètres. On trouvera en figure 5 deux états successifs (15) et (16) du diagramme de l'onde hyperfréquence, l'antenne pointant à 15° en gisement, à deux temps distants de 50 nanosecondes.

Le diagramme (17) correspond au diagramme lorsque les fils sont polarisés uniformément.

Le diagramme (15) comporte un « creux » dans la direction (18) de 54° et le diagramme (16) comporte un « creux dans la direction (19) de 32°.

La recherche de un ou plusieurs brouilleurs actifs pour une direction de pointage donnée sera effectuée en moins d'une microseconde.

## Revendications

1. Procédé d'atténuation ou d'annulation à la réception de certains lobes désirés secondaires du diagramme de rayonnement d'une antenne hyperfréquence à onde polarisée linéairement, caractérisé par les étapes suivantes :
- on place, formant filtre, en avant de l'antenne, sur le faisceau d'émission-réception, un réseau de fils conducteurs (1) parallèles au vecteur champ électrique de l'onde hyperfréquence chargés par des résistances (2) telles que des diodes dont les valeurs varient de façon continue en fonction de l'intensité des courants qui les traversent ;
- on fait passer lors de la période d'émission de l'antenne des courants de polarisation égaux, avantageusement d'au moins quelques milliampères, dans tous les fils (1) et dans le sens passant des diodes (2) ;
- on fait passer lors de la période de réception de l'antenne, dans chacun des fils, des courants de polarisation inégaux variant de quelques microampères à quelques milliampères dans le sens passant des diodes (2) pour former des répartitions spatiales de courant utiles permettant d'atténuer ou supprimer les lobes secondaires désirés du diagramme.

2. Procédé selon la revendication 1, caractérisé en ce que :
- on fait varier rapidement, au moyen d'un commutateur électronique (8), la loi de répartition. spatiale des intensités dans les fils de façon à atténuer successivement tous les lobes secondaires du diagramme de réception de l'antenne ;
- on conserve la ou les lois de répartition utiles permettant d'atténuer ou supprimer les lobes secondaires désirés pendant tout le restant de la période de réception.

3. Procédé selon la revendication 1 ou la revendication 2, caractérisé en ce qu'on utilise comme loi de répartition spatiale des intensités passant dans les fils une loi périodique de répartition.

4. Procédé selon la revendication 1, caractérisé en ce qu'on utilise comme loi de répartition spatiale des intensités passant dans les fils une loi produisant une pondération spatiale, notamment gaussienne, de l'énergie reçue.

5. Utilisation du procédé d'atténuation ou d'annulation des lobes secondaires du diagramme de rayonnement d'une antenne hyperfréquence émettant une onde polarisée linéairement selon les revendications 1 à 3 à la localisation de brouilleurs placés dans une direction perpendiculaire au champ électrique de l'onde émise par l'antenne, caractérisée en ce que l'on fait varier la loi de répartition des intensités des courants dans les fils du ou des réseaux constituant le filtre spatial jusqu'à l'obtention des minima de bruit sur le diagramme de rayonnement de l'antenne à la réception.

6. Utilisation du procédé d'atténuation ou d'annulation des lobes secondaires du diagramme de rayonnement d'une antenne hyperfréquence selon les revendications 1 à 3 à l'élimination de l'effet d'un brouilleur placé dans une direction perpendiculaire au vecteur champ électrique de l'onde émise par l'antenne, caractérisée en ce que l'on annule le lobe secondaire du diagramme de rayonnement de l'antenne qui se trouve dans la direction du brouilleur par un choix de la loi de répartition des courants appropriée dans les fils du ou des réseaux constituant le filtre spatial.

7. Filtre spatial pour la mise en oeuvre du procédé selon l'une quelconque des revendications précédentes, caractérisé en ce qu'il comporte, comme connu en soi, un réseau de fils conducteurs (1) parallèles au vecteur champ électrique de l'onde hyperfréquence chargés par des résistances, telles en particulier que des diodes (2), dont les valeurs de résistance varient de façon continue en fonction de l'intensité des courants qui les traversent, et un commutateur (8) permettant de faire varier dans lesdits fils lesdits courants de façon à y faire passer, lors de la période d'émission de l'antenne, des courants de polarisation égaux, dans le sens passant des diodes et présentant des intensités d'au moins quelques milliampères et, lors de la période de réception de l'antenne, des courants inégaux dans le sens passant des diodes selon une loi de répartition d'intensité prédéterminée permettant d'atténuer les lobes secondaires du diagramme de réception de l'antenne.

8. Filtre selon la revendication 7, caractérisé en ce que lesdites résistances étant des diodes, plusieurs diodes (2) sont montées en série sur chaque fil, comme connu en soi.

9. Filtre selon la revendication 8, caractérisé en ce que les diodes montées en série sur les fils du réseau sont distribuées selon un pas constant (3) sur chacun des fils, comme connu en soi.

## Claims

1. Process for the lowering or suppression of the reception of certain desired side lobes of the radiation pattern of a microwave antenna emitting linearly polarised waves, characterised by the following steps :
- a network of conductive wires (1) is placed as a filter in front of the antenna on the emission- reception network, parallel to the electric field vector of the microwave and continuously loaded by resistances (2) such as variable-value diodes, as a function of the intensity of the current which passes through them ;
- equal polarisation currents, preferably of at least a few milliamperes, are passed during the period of emission of the antenna through all of the conductors (1) in such a direction as to pass through the diodes (2) ;
- during the reception period of the antenna, unequal polarisation currents from a few microamperes to a few milliamperes are passed through each of the wires in such a direction as to pass through the diodes (2) to form spacial distributions of current which can be used to lower or suppress the desired side lobes of the pattern.

2. Process according to Claim 1, characterised in that :
- by means of an electronic switching means (8), the law of spacial distribution of intensities in the wires is varied so as to lower successively all the side-lobes of the reception pattern of the, antenna ;
- the distribution law or laws capable to permitting lowering or suppression of the desired side lobes is/are maintained during the whole of the remainder of the reception period.

3. Process according to Claim 1 or Claim 2, characterised in that, as the law of spacial distribution of intensities passing through the wires, a periodic distribution law is utilised.

4. Process according to Claim 1, characterised in that as the law of spacial distribution of intensities passing through the wires, a law which produces a spacial ponderation, especially gaussian, of the energy received is used.

5. Application of a process for lowering or suppressing of the side lobes of the radiation pattern of a microwave antenna emitting a linearly-polarised wave according to Claims 1 to 3 to the localisation of jammers placed in a direction perpendicular to the electric field of the waves emitted by the antenna, characterised in that the law of distribution of intensities of the currents in the wires of the network or networks which constitute the spacial filter is varied until there are obtained noise minima in the radiation pattern of the antenna during reception.

6. Applications of the process for lowering or suppressing side lobes from the radiation pattern of a hyperfrequency antenna according to claims 1 to 3, to the elimination of the effect of a jammer located in a direction perpendicular of the vector electric field of the waves emitted by the antenna, characterised in that the side lobe of the radiation pattern of the antenna which is located in the direction of the jammer is suppressed by selecting the appropriate distribution law of current in the wires of the network or networks which constitute the spacial filter.

7. Spacial filter for carrying out the process according to any of the preceding claims, characterised in that is includes, in a manner known per se, a network of conductive wires (1) parallel to the vector electric field of the microwave, which wires are charged by resistors, such as in particular diodes (2) of which the resistance values vary continuously as function of the intensity of the currents which pass through them, and switching means (8) which permits the said current to be varied in the said wires so as to pass, during the emission period of the antenna, equal polarisation currents, in such a direction that they pass through the diodes and have intensities of at least several milliamperes and, during the period of reception of the antenna, unequal currents in such a direction that they pass through the diodes according to a predetermined intensity distribution law which permits the lowering of the side lobes of the reception pattern of the antenna.

8. Filter according to claim 7, characterised in that, the said resistors being diodes, several diodes (2) are arranged in series on each wire, in a manner known per se.

9. Filter according to claim 8, characterised in that the diodes arranged in series on the wires of the network are spaced apart by a constant distance (3) on each of the wires, in a manner known per se.

## Patentansprüche

1. Verfahren zur Verminderung oder Beseitigung bestimmter sekundärer Empfangskeulen aus dem Strahlungsdiagramm einer linear polarisierten Hyperfrequenzantenne, gekennzeichnet durch folgende Schritte :
- Man ordnet als Filter vor der Antenne im Sende-Empfangsstrahl ein aus leitenden Drähten (1) bestehendes Gitter an, dessen Drähte parallel zum elektrischen Vektor der hyperfrequenten Wellen verlaufen und die mit diodenartigen Widerständen (2) versehen sind, deren Werte entsprechend der Größe der sie durchfließenden Ströme kontinuierlich variieren ;
- Man läßt während der Sendeperiode der Antenne durch alle Drähte (1) in Durchlaßrichtung der Dioden (2) gleiche Ströme fließen, vorteilhafterweise einige mA ;
- Man läßt während der Empfangsperiode der Antenne durch alle Drähte (1) in Sperrichtung der Dioden (2) ungleiche Ströme fließen, die zwischen einigen µA und einigen mA schwanken, um so eine räumliche Verteilung der Ströme zu erzeugen, die eine Verringerung oder Unterdrückung der gewünschten sekundären Keulen des Diagrammes ergeben.

2. Verfahren nach Anspruch 1, dadurch gekennzeichnet, daß man mit Hilfe eines elektronischen Schalters (8) das Gesetz der räumlichen Verteilung der Ströme in den Drähten sehr schnell ändert, um auf diese Weise nacheinander alle sekundären Keulen des Empfangsdiagrammes der Antenne zu vermindern ;
- Man speichert das oder die verwendeten Verteilungsgesetze, die eine Verminderung oder Unterdrückung der gewünschten Keulen während der verbleibenden Empfangsperiode ergeben.

3. Verfahren nach den Ansprüchen 1 oder 2, dadurch gekennzeichnet, daß man als räumliches Verteilungsgesetz der durch die Drähte fließenden Ströme ein periodisches Verteilungsgesetz verwendet.

4. Verfahren nach Anspruch 1, dadurch gekennzeichnet, daß man als räumliches Verteilungsgesetz der durch die Drähte fließenden Ströme ein Gesetz verwendet, das ein räumliches Gleichgewicht der empfangenen Energie ergibt, insbesondere eine Gauß'sche Verteilung.

5. Anwendung des Verfahrens zur Verminderung oder Beseitigung der sekundären Keulen eines Strahlungsdiagrammes einer Hyperfrequenzantenne, die eine linear polarisierte Welle aussendet, nach den Ansprüchen 1 bis 3, zur Lokalisierung von Störsendern, die senkrecht zum elektrischen Feld der von der Antenne abgestrahlten Wellen aufgestellt sind, dadurch gekennzeichnet, daß man das Verteilungsgesetz der durch die Drähte des oder der Gitter fließenden Ströme, die das Filter darstellen, solange variiert, bis ein Minimum der Störung im Empfangsstrahlungsdiagramm der Antenne erreicht ist.

6. Anwendung des Verfahrens zur Verminderung oder Beseitigung der sekundären Keulen eines Strahlungsdiagrammes einer Hyperfrequenzantenne, die eine linear polarisierte Welle aussendet, nach den Ansprüchen 1 bis 3, zur Beseitigung der Einwirkung eines Störsenders, der senkrecht zum elektrischen Feldvektor der von der Antenne abgestrahlten Wellen aufgestellt ist, dadurch gekennzeichnet, daß man die sekundäre Keule des Strahlungsdiagrammes, die sich in Richtung des Störsenders befindet, dadurch beseitigt, daß man das Verteilungsgesetz der Ströme in den das räumliche Filter darstellenden Drähten geeignet wählt.

7. Räumliches Filter zur Durchführung des Verfahrens nach einem der vorhergehenden Ansprüche, dadurch gekennzeichnet, daß dieses, wie an sich bekannt, ein Gitter aus leitenden Drähten (1) enthält, die parallel zum elektrischen Feldvektor der hyperfrequenten Welle verlaufen und die mit Widerständen, insbesondere mit Dioden (2) bestückt sind, deren Widerstandswerte entsprechend der Größe der sie durchfließenden Ströme variieren, daß ein Schalter (8) vorgesehen ist, der eine Änderung der durch die genannten Drähte fließenden Ströme in dem Sinne erlaubt, daß während der Sendeperiode der Antenne gleiche Ströme von mindestens einigen mA in Durchlaßrichtung der Dioden und während der Empfangsperiode der Antenne ungleiche Ströme in Sperrichtung der Dioden nach einem vorbestimmten Verteilungsgesetz fließen, das eine Verminderung der sekundären Keulen des Empfangsdiagrammes der Antenne ergibt.

8. Filter nach Anspruch 7, dadurch gekennzeichnet, daß die genannten Widerstände Dioden sind und daß mehrere Dioden auf jedem Draht, wie an sich bekannt, in Reihe geschaltet sind.

9. Filter nach Anspruch 8, dadurch gekennzeichnet, daß wie an sich bekannt, die auf den Drähten des Gitters in Reihe geschalteten Dioden auf jedem Draht im gleichen Abstand (3) angeordnet sind.
